# FASCICULE DE BREVET EUROPEEN

(11) **EP 1 463 149 B1**
(45) Date de publication et mention de la délivrance du brevet: **16.05.2007**
(21) Numéro de dépôt: 04290765.9
(22) Date de dépôt: 23.03.2004
(51) Int. Cl.: H01R 4/18, H01R 13/52

(54) **Procédé pour rendre étanche un câble de liaison multibrins**
Verfahren zum Abdichten eines vieladrigen Verbindungskabels
Process for making a multicore connection cable watertight

(30) Priorité: 25.03.2003 FR 0303610
(43) Date de publication de la demande: 29.09.2004
(73) Titulaire: Peugeot Citroën Automobiles S.A., 78140 Vélizy Villacoublay (FR)
(72) Inventeur: Burguburu, Philippe Georges Marie, 78000 Versailles (FR)
(74) Mandataire: Robert, Jean-François

(56) Documents cités:
- EP-A- 1 098 086
- EP-A- 1 235 305
- DE-A- 4 117 016
- US-A1- 2002 127 915
- US-B1- 6 334 798

## Description

La présente invention est relative à un procédé pour rendre étanche un câble de liaison multibrins, notamment un câble de mise à la masse, soit muni d'une cosse de connexion électrique, notamment avec une partie de la caisse ou autre structure massive analogue d'un véhicule automobile, soit relié à d'autres câbles similaires par une épissure.

Dans un véhicule automobile sont usuellement utilisés de multiples dispositifs électriques ou électroniques de commande ou de contrôle, montés le cas échéant dans des boîtiers fermés de protection appropriés, ces dispositifs étant réunis à l'extérieur par des câbles de connexion comportant généralement chacun plusieurs brins métalliques souples, logés à l'intérieur d'une gaine ou enveloppe isolante.

Lorsque le volume interne, clos et étanche, de ces boîtiers est soumis à des variations de température, fréquentes selon leurs conditions d'usage et leur localisation dans le véhicule, ainsi que du fait de l'environnement extérieur à celui-ci, se produit corrélativement, à l'intérieur de ces boîtiers, une variation de pression interne, cette dernière pouvant selon le cas devenir supérieure ou inférieure à la pression ambiante.

Quand ce volume délimité par le boîtier est relié à l'extérieur par des câbles de connexion électriques, notamment de mise à la masse, ces variations de pression s'exercent à l'extrémité des fils ou brins de ces câbles qui aboutit dans le boîtier, et peuvent se transmettre à l'autre extrémité, située à l'extérieur de celui-ci.

Ainsi, si le câble électrique est constitué de plusieurs brins métalliques souples, comme c'est le cas le plus général, les espaces libres entre ces brins eux-mêmes selon la longueur du câble et/ou entre les brins périphériques et sa gaine isolante, ne sont pas étanches du fait en particulier du jeu entre ces brins et entre ceux-ci et leur gaine, de sorte que les variations de pression précitées sont transmises d'une extrémité à l'autre. De plus, les interstices entre les brins étant très étroits, ceux-ci se comportent comme des tubes capillaires vis-à-vis des fluides liquides qui peuvent baigner leur extrémité, à l'extérieur du boîtier.

Les lois physiques classiques de Laplace ou de Jurin, qui régissent le processus de mouillage des surfaces par des fluides, en particulier par un liquide, et le comportement physique des tubes capillaires, permettent de démontrer qu'avec un fluide liquide présentant une forte mouillabilité vis-à-vis du matériau métallique des brins conducteurs, ce liquide peut cheminer sur une grande longueur et en particulier une grande hauteur si le câble est disposé sensiblement dans une position verticale, entre ces brins, cette hauteur étant liée à la tension superficielle du liquide et inversement proportionnelle au rayon des tubes capillaires ainsi définis. La faculté de cheminement du liquide entre les brins dépend également de l'état de surface de ces brins.

Dans le cas plus précis de l'industrie automobile, les extrémités des câbles de liaison sont soit réunies à un boîtier alimentant un organe électrique quelconque d'un véhicule ou à un boîtier d'interconnexion étanche, soit sont disposées à l'intérieur de l'habitacle lui-même, dans une zone qui reste au sec en permanence. En revanche, les extrémités opposées, lorsqu'il s'agit de câbles de mise à la masse, sont usuellement fixées directement par des cosses de connexion avec la caisse du véhicule et sont ainsi soumises à des projections d'eau, voire à une immersion complète éventuelle dans un milieu liquide, immersion qui peut être temporaire mais qui peut aussi se prolonger pendant une durée notable.

Dans ces circonstances, l'eau qui mouille la cosse de masse et/ou les brins de connexion du câble qui lui sont reliés, peut pénétrer dans la gaine isolante de ce câble, entre ses brins et/ou sa gaine, et être aspirée par dépression pour finir par se répandre dans le boîtier d'interconnexion et ainsi perturber le fonctionnement correct des organes électriques ou électroniques alimentés par ce boîtier.

Il est possible d'éviter cet inconvénient en localisant les points de mise à la masse par les cosses de connexion dans des zones spécifiques de l'habitacle qui restent toujours à l'écart des projections ou du ruissellement de l'eau. Toutefois, cette solution n'est pas envisageable si on désire toujours disposer de connexions de masse qui soient très courtes.

On peut également, après sertissage de la cosse sur le câble dans une partie de celui-ci où les brins métalliques sont mis à nu, rendre cette zone étanche par un ajout ultérieur de soudure, ce qui présente l'inconvénient d'une reprise du câble après sertissage par une opération manuelle, donc nécessairement coûteuse, et qui ne présente pas toutes les garanties d'efficacité et de qualité. Toutefois, cette solution est contraignante, l'usage de soudure par apport de produit, en raison des composants de celui-ci, étant très réglementé.

Les considérations qui précèdent sont plus particulièrement concernées dans le cas du sertissage d'une cosse de connexion de l'extrémité d'un câble électrique multibrins de mise à la masse. Elles s'appliquent cependant de façon similaire dans le cas où, pour réduire le nombre des liaisons avec la masse par autant de cosses de connexion, les brins sont préalablement réunis à un seul fil muni d'une unique cosse de masse, la liaison entre ce fil unique et les brins d'autres câbles étant réalisée par ce que l'on appelle dans la technique une épissure. Au droit de cette dernière, les brins métalliques des câbles, convenablement dénudés sur une longueur suffisante, sont soudés entre eux, en général par la technique connue dite par ultra-sons, et également soudés au seul câble de mise à la masse, l'étanchéité étant réalisée autour de cette soudure à l'intérieur d'un boîtier ou d'une enveloppe similaire qui entoure l'ensemble, en rétablissant la continuité des gaines des différents fils.

Il est également connu du document DE 41 17 016 un procédé de sertissage consistant à utiliser un matériau organique à l'intérieur d'un élément de sertissage pour combler les trous entre les brins de deux câbles pour rendre étanche une épissure.

De plus, on connaît par le document US 6 334 798 un procédé pour améliorer la liaison entre le métal de la cosse et les brins de câbles consistant à déposer une résine sur le sertissage.

Enfin, le document EP 1 235 305 divulgue un procédé dans lequel on dépose de la résine à l'extrémité d'un câble pour réaliser un surmoulage.

Toutefois, ceci ne supprime pas la possibilité pour l'eau de passer d'un fil à l'autre à l'intérieur de ce confinement.

La présente invention a pour objet un procédé permettant de rendre étanche un câble, et plus particulièrement un câble de liaison avec la masse, notamment au niveau d'une cosse de connexion avec celle-ci, ou encore d'une épissure réunissant un tel câble de masse muni de sa cosse de connexion à plusieurs autres câbles, qui peut être mis en oeuvre en même temps que les opérations classiques de sertissage de la cosse ou de réalisation de l'épissure, ce qui évite ainsi toute intervention ultérieure et reprise du câble, le procédé s'opposant à la migration d'un fluide, généralement de l'eau, le long des brins de ce câble, entre la cosse et/ou l'épissure à une extrémité et un dispositif réuni électriquement au câble muni de sa cosse à son extrémité opposée, ou aux autres câbles sortant de l'épissure.

Le procédé selon l'invention, applicable à un câble comportant une pluralité de brins métalliques souples, entourés par une gaine isolante de protection, se caractérise en ce qu'il consiste, après avoir dénudé une extrémité des brins par enlèvement localisé de la gaine du câble pour y sertir une cosse de connexion ou pour réunir ladite extrémité par soudure à l'extrémité également dénudée des brins d'autres câbles pour former une épissure, à réaliser le sertissage de la cosse ou la soudure des brins des câbles en déposant sur et entre ces brins une quantité déterminée d'une résine à forte mouillabilité vis-à-vis du métal de ces brins et de leur gaine, afin de remplir les interstices capillaires entre ceux-ci et/ou leur gaine de manière à former un bouchon à l'extrémité de la gaine pour rendre le câble étanche en direction de son extrémité opposée.

Avantageusement, le sertissage de la cosse ou la soudure des brins est réalisé simultanément avec le dépôt de résine.

Dans une première forme de mise en oeuvre de l'invention, dans laquelle on sertit une cosse de connexion sur une extrémité des brins du câble, cette cosse comportant une patte de fixation prolongée par un bracelet de sertissage formé par deux ailes entourant ladite extrémité, le procédé consiste à mettre à nu localement ces brins métalliques au-delà du bracelet de sertissage de la cosse jusqu'à un anneau de serrage de la gaine du câble, à distance de la cosse, et à réaliser le sertissage, des ailes du bracelet et de l'anneau de serrage, respectivement sur les brins dénudés et sur la gaine du câble, en déposant dans la zone délimitée entre le bracelet et l'anneau, la quantité déterminée de résine assurant l'étanchéité de ce câble.

De manière avantageuse, le sertissage des ailes du bracelet et le sertissage de l'anneau de serrage sont réalisés de manière concomitante.

Avantageusement, le dépôt de la résine est effectué simultanément avec le sertissage des ailes du bracelet et/ou le sertissage de l'anneau de serrage.

Avantageusement, on découpe le bracelet de sertissage, au droit de la zone de dépôt de la résine sur les brins dénudés du câble, pour former une échancrure dans le bracelet, à travers laquelle on dépose la résine pour qu'elle se répartisse et se répande facilement sur et entre les brins.

Dans une autre forme de mise en oeuvre de l'invention, dans laquelle on réunit les brins du câble aux extrémités des brins d'autres câbles par soudure pour constituer une épissure, le procédé consiste à réaliser la jonction mécanique et électrique des brins des câbles, préalablement dénudés, en déposant la quantité déterminée de résine à la liaison des brins pour les rendre étanches en direction de leurs extrémités respectives.

Avantageusement, le dépôt de la résine et la jonction mécanique et électrique des câbles sont réalisés simultanément.

Selon le cas, la résine déposée sur les brins du câble est fortement tensio-active, inerte ou susceptible de polymériser in situ. Dans le cas cependant où la résine ne polymérise pas, elle est de préférence constituée par un produit hydrophobe.

Utilement, la résine peut être colorée pour permettre un contrôle optique de son dépôt et de sa répartition entre les brins au moyen d'une caméra automatique.

Selon une autre caractéristique du procédé selon l'invention, on réalise le dépôt de la résine au moyen d'un tube, s'étendant dans une direction sensiblement perpendiculaire à celle des brins dénudés du câble, ce tube présentant de préférence une extrémité en biseau ou autre, conformée pour épouser au plus près le profil en regard de ces brins.

D'autres caractéristiques d'un procédé conforme à l'invention pour rendre étanche un câble au droit d'une cosse de connexion ou au niveau d'une épissure de liaison, apparaîtront encore à travers la description qui suit de deux exemples de mise en oeuvre, donnés à titre indicatif et non limitatif, en référence aux dessins annexés sur lesquels :
- la Figure 1 est une vue en perspective, partiellement éclatée, de l'extrémité d'un câble de masse et d'une cosse de connexion prévue pour être sertie sur cette extrémité au cours d'une opération réalisant simultanément l'étanchéité de ce câble;
- la Figure 2 est une vue de dessus, à légèrement plus grande échelle, du câble de la Figure 1, avec la cosse de connexion représentée montée sur son extrémité ;
- la Figure 3 est une vue schématique, en coupe longitudinale, de l'appareillage utilisé pour réaliser le sertissage de la cosse sur l'extrémité du câble et le rendre simultanément étanche par un dépôt de résine, conformément au procédé de l'invention ;
- les Figures 4, 5 et 6 sont des vues en coupe, respectivement selon les lignes IV-IV, V-V et VI-VI de la Figure 2, sur lesquelles apparaissent également les outils de sertissage illustrés sur la Figure 3 ;
- la Figure 7 est une vue schématique, en coupe longitudinale partielle, d'une variante où le procédé s'applique à une épissure entre plusieurs câbles.

Sur les Figures 1 et 2, la référence 1 désigne un câble de connexion électrique classique, formé par un ensemble de brins métalliques souples 2, entourés par une gaine isolante de protection 3, ces brins 2 étant notamment destinés à être mis à la masse par une cosse de connexion 4, apte à être sertie sur une des extrémités du câble 1.

A cet effet, la cosse 4 comporte une patte 5 pour la fixation de celle-ci sur un support 6, non représenté sur la Figure 1 mais visible sur la Figure 2, constituant un point de masse approprié, tel en particulier qu'un élément de la caisse d'un véhicule automobile (non représenté). La patte 5 comprend dans ce but un perçage central 7 pour le montage d'une vis de blocage (également non figurée sur le dessin).

De façon classique, la cosse de connexion 4 comporte des moyens de sertissage 8 sur l'extrémité du câble où la gaine isolante 3 est préalablement découpée pour laisser apparaître à nu les brins métalliques 2, de manière à permettre un contact électrique satisfaisant de ces moyens 8 avec ces brins.

De façon également usuelle, ces moyens 8 comportent, d'une part un bracelet de sertissage 9, comprenant deux ailes séparées, respectivement 10 et 11, pour serrer entre elles les brins métalliques 2 dans la partie de ces brins où la gaine isolante 3 a été retirée, d'autre part un anneau de serrage 12, également fendu, propre à venir entourer et maintenir la gaine 3 au-delà du bracelet 9.

La Figure 3 montre, en coupe longitudinale, l'extrémité du câble 1 avec ses brins 2 et sa gaine isolante 3. Cette figure représente également de façon schématique, les moyens permettant d'assurer le sertissage du bracelet 9 sur les brins métalliques 2 préalablement dénudés et le serrage de l'anneau 12 sur la gaine 3, ces moyens comportant deux poinçons ou analogues, respectivement 13 au droit du bracelet et 14 en regard de l'anneau.

Les poinçons 13 et 14, dont le détail de la réalisation n'importe pas directement à l'invention, coopèrent avec une enclume ou similaire 15, fixe, et comportant des gorges, respectivement 16 (Figure 4)' et 17 (Figure 5), pour recevoir et maintenir en place l'extrémité du câble 1, au droit respectivement du bracelet 9 et de l'anneau 12.

Les poinçons 13 et 14 comportent eux-mêmes, en regard des gorges 16 et 17 de l'enclume 15, des parties évidées 18 et 19, la partie 18 étant formée de deux éléments cylindriques 20 et 21 d'axes décalés transversalement, de manière à ce que, lors de l'application du poinçon 13 sur le bracelet 9 monté dans la gorge 16 de l'enclume 15, les deux ailes 10 et 11 de ce bracelet soient convenablement écrasées sur les brins 2 du câble, en se conformant selon une section sensiblement en coeur, les extrémités des ailes 10 et 11 se recourbant vers le centre du câble de façon à s'ancrer dans celui-ci et augmenter l'effet de blocage du bracelet 9 sur les brins métalliques 2. Au cours de cette opération, ceux-ci subissent une déformation partielle, dite de compactage, passant d'une section circulaire à une forme approximativement polygonale, comme schématisé sur la vue en coupe de la Figure 4.

De même, par coopération de l'anneau de serrage 12 avec le poinçon 14 et l'enclume 15, logé dans la partie évidée 19 du premier et la gorge 17 du second, à profils cette fois sensiblement circulaire, cet anneau fendu est immobilisé sur la surface externe de la gaine isolante 3, les brins métalliques 2 à l'intérieur de cette gaine conservant approximativement ici leur section circulaire.

Selon l'invention, le procédé consiste alors, comme représenté sur la Figure 3, de préférence de façon simultanée avec les opérations de sertissage du bracelet 9 et de serrage de l'anneau 12, respectivement sur les brins métalliques dénudés 2 à l'extrémité du câble et sur la gaine isolante 3 de la manière indiquée ci-dessus, à injecter dans la zone du câble située entre les brins dénudés 2 de celui-ci, qui se trouvent entre le bracelet 9 et l'anneau 12, une quantité appropriée d'une résine ou produit équivalent, propre à rendre le câble étanche et en particulier à supprimer toute possibilité de cheminement d'un fluide liquide, notamment de l'eau, entre ces brins 2 à l'intérieur de la gaine isolante 3, au-delà de la cosse 4.

Dans ce but, l'installation de sertissage comporte en complément un tube 22, réuni par une liaison 23 à une source de résine 25 ou d'un produit similaire, délivré par l'extrémité de ce tube dans la région précitée qui sépare le bracelet 9 de l'anneau 12. Avantageusement, les ailes 10 et 11 du bracelet 9 sont découpées pour présenter dans celle-ci une échancrure 24, laissant libre un espace suffisant entre le bracelet et l'anneau pour que s'y dépose une quantité appropriée 25 de la résine délivrée par le tube 22.

De préférence, l'extrémité 26 de ce tube par laquelle sort la résine amenée au contact des brins 2 du câble 1, présente une forme en biseau afin d'épouser au mieux le profil des brins dans la zone de transition entre l'anneau et le bracelet. Cette résine 25 est de préférence choisie fortement tensio-active et présentant un fort coefficient de mouillabilité vis-à-vis du métal qui constitue les brins 2 du câble, généralement du cuivre. Cette résine peut être inerte ou être polymérisable, et si elle ne polymérise pas, doit présenter de bonnes propriétés hydrophobes pour s'opposer à la pénétration de l'eau dans les interstices qui forment des tubes capillaires étroits entre les brins 2 et entre ceux-ci et la gaine isolante 3, et également entre ces brins au droit du bracelet de sertissage 9 où, du fait de l'écrasement partiel des brins par la déformation des ailes 10 et 11, ces interstices sont encore plus étroits.

Dans cette zone, la résine mise en place permet d'éviter la présence d'air qui peut, dans le temps, oxyder les brins en cuivre et augmenter la résistance de contact de ces brins entre eux et entre ces brins et le bracelet 9.

Grâce à ces dispositions, ces interstices initialement remplis d'air, sont progressivement occupés par la résine qui forme un bouchon rigide, rendant le câble parfaitement étanche et évitant toute remontée d'eau depuis la cosse de connexion de mise à la masse vers l'extrémité opposée du câble qui pénètre dans un boîtier (non représenté) où elle peut être directement réunie à un dispositif électrique ou électronique de contrôle ou de commande du véhicule automobile.

Le procédé selon l'invention présente l'avantage, en dehors d'une étanchéité particulièrement sûre et efficace, de permettre de réaliser l'injection de la résine entre les brins du câble en temps masqué, simultanément avec la mise en oeuvre des opérations de sertissage de la cosse, rendant inutile toute reprise ultérieure de ce câble ; cette opération peut aussi être réalisée dans un autre poste de travail, de préférence en automatique.

La Figure 7 illustre une variante de mise en oeuvre du procédé de l'invention, où un câble 50, comportant comme précédemment des brins métalliques 51 entourés par une gaine isolante 52, comprend à une de ses extrémités une cosse de connexion à la masse 53 dont la structure est identique à celle adoptée dans l'exemple précédent, le bracelet de sertissage pouvant être dépourvu de l'échancrure repérée 24 dans ce premier exemple.

Dans le cas présent, le câble de masse 50 est prévu pour être réuni à plusieurs câbles similaires 54 et 55, par une épissure, schématiquement désignée dans son ensemble sous la référence 56, les câbles 54 et 55 étant reliés directement à des boîtiers étanches (non représentés).

Dans ce cas, les brins métalliques 57 et 58 des câbles 54 et 55 sont dénudés au-delà de leur propre gaine, respectivement 59 et 60, et sont directement soudés sur les extrémités également dénudées des brins 51 du premier câble 50, cette soudure s'effectuant à titre d'exemple par un appareillage classique de soudure par ultra-sons, comportant deux électrodes respectivement 61 et 62, fixées sur des porte-électrodes 63 et 64 réunis à une source de tension appropriée et à un dispositif de commande (non représenté), classique pour ce type d'opération.

Selon l'invention, l'un des porte-électrodes, en l'espèce le porte-électrode 63, est équipé d'un tube 65 pour amener une quantité appropriée de résine 66 au droit de la zone de soudure entre les brins 51, cette résine 66, de même nature que celle utilisée dans le premier exemple, permettant au droit de l'épissure 56 de rendre la liaison des divers brins parfaitement étanche et d'éviter que l'eau éventuelle provenant de la cosse 53 et cheminant entre les brins 51 sous la gaine isolante 52 du premier câble 50, ne franchisse l'épissure 56 et progresse au-delà, par les interstices capillaires entre les brins et les gaines, à l'intérieur des câbles 54 et 55.

Le procédé de l'invention présente des avantages particulièrement intéressants puisque, comme déjà indiqué plus haut, il permet d'effectuer le dépôt de la résine en même temps que le sertissage de la cosse. De plus, on obtient une excellente étanchéité puisqu'il consiste à réaliser un bouchon de résine à l'extrémité de la gaine, la résine remplissant les interstices entre les brins et/ou entre ceux-ci et la gaine et empêchant ainsi toute remontée d'eau à l'intérieur de cette dernière. Enfin, une faible quantité de résine suffit puisque le résultat peut être obtenu avec un bouchon de faible longueur (de l'ordre de quelques millimètres ou du centimètre pour les applications usuelles notamment dans le domaine automobile). De toute façon, l'homme du métier saura déterminer en fonction de la nature et de la géométrie du câble, la quantité de résine permettant d'obtenir un bouchon suffisamment long pour avoir une bonne étanchéité et une bonne résistance mécanique.

Bien entendu, il va de soi que l'invention ne se limite pas aux exemples plus spécialement décrits et représentés ci-dessus de mise en oeuvre du procédé considéré; elle en embrasse au contraire toutes les variantes et s'étend au même titre aux câbles rendus étanches par ce procédé et aux installations et montages, notamment sur un véhicule automobile, qui utilisent de tels câbles étanches de mise à la masse ou autres.

## Revendications

1. Procédé pour rendre étanche un câble, applicable à un câble (1,50) comportant une pluralité de brins métalliques souples (2,51), entourés par une gaine isolante de protection (3,52), **caractérisé en ce qu'**il consiste, après avoir dénudé une extrémité des brins par enlèvement localisé de la gaine du câble pour y sertir une cosse de connexion (4) ou pour réunir ladite extrémité par soudure à l'extrémité également dénudée des brins (57,58) d'autres câbles (54,55) pour former une épissure (56), à réaliser le sertissage de la cosse ou la soudure des brins des câbles en déposant sur et entre ces brins une quantité déterminée d'une résine (25,66) à forte mouillabilité vis-à-vis du métal de ces brins et de leur gaine, afin de remplir les interstices capillaires entre ceux-ci et/ou leur gaine de manière à former un bouchon à l'extrémité de la gaine pour rendre le câble étanche en direction de son extrémité opposée.

2. Procédé selon la revendication 1, **caractérisé en ce que** le sertissage de la cosse ou la soudure des brins est réalisé simultanément avec le dépôt de résine.

3. Procédé selon la revendication 1 ou 2, dans lequel on sertit une cosse de connexion (4) sur une extrémité des brins (2) du câble, cette cosse comportant une patte de fixation (5) prolongée par un bracelet de sertissage (9) formé par deux ailes (10,11) entourant ladite extrémité, **caractérisé en ce qu'**il consiste à mettre à nu localement ces brins métalliques au delà du bracelet de sertissage de la cosse jusqu'à un anneau de serrage (12) de la gaine (4) du câble, à distance de la cosse, et à réaliser le sertissage, des ailes du bracelet et de l'anneau de serrage, respectivement sur les brins dénudés et sur la gaine du câble, en déposant dans la zone délimitée entre le bracelet et l'anneau, la quantité déterminée de résine (25) assurant l'étanchéité de ce câble.

4. Procédé selon la revendication 3, **caractérisé en ce que** le sertissage des ailes du bracelet et le sertissage de l'anneau de serrage sont réalisés de manière concomitante.

5. procédé selon la revendication 3 ou 4, **caractérisé en ce que** le dépôt de la résine est effectué simultanément avec le sertissage des ailes du bracelet et/ou le sertissage de l'anneau de serrage.

6. Procédé selon l'une quelconque des revendications 3 à 5, **caractérisé en ce que** la résine est également déposée au droit du bracelet de sertissage (9).

7. Procédé selon l'une des revendications 3 à 6, **caractérisé en ce qu'**on découpe le bracelet de sertissage (9), au droit de la zone de dépôt de la résine (25) sur les brins dénudés (2) du câble, pour former une échancrure (24) dans le bracelet.

8. Procédé selon la revendication 1, dans lequel on réunit les brins (51) du câble aux extrémités des brins (57,58) d'autres câbles par soudure pour constituer une épissure, **caractérisé en ce qu'**il consiste à réaliser la jonction mécanique et électrique des brins des câbles, préalablement dénudés, en déposant la quantité déterminée de résine (66) à la liaison des brins pour les rendre étanches en direction de leurs extrémités respectives.

9. Procédé selon la revendication 8, **caractérisé en ce que** le dépôt de la résine et la jonction mécanique et électrique des câbles sont réalisés simultanément.

10. Procédé selon l'une quelconque des revendications 1 à 9, **caractérisé en ce que** la résine (25,66) déposée sur les brins (2, 51) du câble de mise à la masse est fortement tensio-active, inerte ou susceptible de polymériser in situ.

11. Procédé selon l'une quelconque des revendications 1 à 10, **caractérisé en ce que**, si la résine ne polymérise pas, elle est constituée d'un produit hydrophobe.

12. Procédé selon l'une des revendications précédentes, **caractérisé en ce que** la résine (25,66) est colorée pour permettre un contrôle optique de son dépôt et de sa répartition entre les brins.

13. Procédé selon l'une quelconque des revendications 1 à 12, **caractérisé en ce qu'**on réalise le dépôt de la résine (25,66) au moyen d'un tube (22,65), s'étendant dans une direction sensiblement perpendiculaire à celle des brins dénudés (2,51) du câble, ce tube présentant de préférence une extrémité en biseau conformée pour épouser au plus près le profil en regard de ces brins.

## Claims

1. Method for sealing a cable, applicable to a cable (1, 50) comprising a plurality of flexible metal strands (2, 51), surrounded by an insulating protective sleeve (3, 52), **characterised in that** it consists, after one end of the strands has been stripped by localised removal of the sheath of the cable in order to crimp a connector terminal (4) thereto or to join said end by welding to the end, also stripped, of the strands (57, 58) of other cables (54, 55) in order to form a splice (56), in crimping the terminal or welding the strands of the cables while depositing on and between these strands a given amount of a resin (25, 66) that is highly wettable with respect to the metal of these strands and their sheath, in order to fill the capillary interstices between said strands and/or their sheath so as to form a plug at the end of the sheath in order to seal the cable in the direction of its opposite end.

2. Method according to Claim 1, **characterised in that** the crimping of the terminal or the welding of the strands is carried out simultaneously with the deposition of the resin.

3. Method according to Claim 1 or 2, in which a connector terminal (4) is crimped over one end of the strands (2) of the cable, this terminal comprising a mounting lug (5) extended by a crimping cuff (9) formed by two wings (10, 11) surrounding said end, **characterised in that** it consists in locally exposing these metal strands beyond the crimping cuff of the terminal as far as a compression ring (12) of the sheath (4) of the cable, at a distance from the terminal, and in carrying out the crimping of the wings of the cuff and the compression ring, on the stripped strands and the sheath of the cable respectively, while depositing, in the delimited zone between the cuff and the ring, the predetermined amount of resin (25) for sealing this cable.

4. Method according to Claim 3, **characterised in that** the crimping of the wings of the cuff and the crimping of the compression ring are carried out concomitantly.

5. Method according to Claim 3 or 4, **characterised in that** the deposition of the resin is effected simultaneously with the crimping of the wings of the cuff and/or the crimping of the compression ring.

6. Method according to any one of Claims 3 to 5, **characterised in that** the resin is also deposited in line with the crimping cuff (9).

7. Method according to one of Claims 3 to 6, **characterised in that** the crimping cuff (9) is cut out, in line with the zone where the resin (25) is deposited on the stripped strands (2) of the cable, so as to form a notch (24) in the cuff.

8. Method according to Claim 1, in which the strands (51) of the cable are joined to the ends of the strands (57, 58) of other cables by welding in order to constitute a splice, **characterised in that** it consists in making the mechanical and electrical join of the strands of the cables, previously stripped, by depositing the given amount of resin (66) at the connection of the strands in order to seal them in the direction of their respective ends.

9. Method according to Claim 8, **characterised in that** the deposition of the resin and the mechanical and electrical joining of the cables are carried out simultaneously.

10. Method according to any one of Claims 1 to 9, **characterised in that** the resin (25, 66) deposited on the strands (2, 51) of the earth conductor is strongly surface-active, inert or likely to polymerise in situ.

11. Method according to any one of Claims 1 to 10, **characterised in that**, if the resin does not polymerise, it is constituted by a hydrophobic compound.

12. Method according to one of the preceding claims, **characterised in that** the resin (25, 66) is coloured in order to allow a visual inspection of its deposition and its distribution among the strands.

13. Method according to any one of Claims 1 to 12, **characterised in that** the resin (25, 66) is deposited by means of a tube (22, 65), extending in a direction substantially perpendicular to that of the stripped strands (2, 51) of the cable, this tube preferably having a bevelled end, shaped so as to fit as closely as possible against the profile facing these strands.

## Patentansprüche

1. Verfahren zum Abdichten eines Kabels, das sich auf ein Kabel (1, 50) mit mehreren flexiblen Metalladern (2, 51) anwenden lässt, die von einer isolierenden Schutzhülle (3, 52) umgeben sind, **dadurch gekennzeichnet, dass** es darin besteht, nach dem Abisolieren eines Endes der Adern durch örtlich begrenztes Entfernen der Kabelhülle, um daran einen Verbindungs-Kabelschuh (4) zu crimpen oder das Ende durch Schweißen mit dem ebenfalls abisolierten Ende der Adern (57, 58) anderer Kabel (54, 55) zu verbinden, um einen Spleiß (56) zu bilden, das Crimpen des Kabelschuhs oder das Schweißen der Kabeladern durchgeführt werden, während auf und zwischen die Adern eine bestimmte Menge eines Harzes (25, 66) aufgebracht wird, das eine hohe Benetzungsfähigkeit gegenüber dem Metall der Adern und ihrer Hülle besitzt, um die Kapillarzwischenräume zwischen den Adern und/oder ihrer Hülle zu füllen, sodass ein Verschluss am Ende der Hülle gebildet wird, der das Kabel in Richtung auf sein gegenüberliegendes Ende abdichtet.

2. Verfahren nach Anspruch 1, **dadurch gekennzeichnet, dass** das Crimpen des Kabelschuhs oder das Schweißen der Adern gleichzeitig mit dem Aufbringen des Harzes durchgeführt werden.

3. Verfahren nach Anspruch 1 oder 2, bei dem ein Verbindungs-Kabelschuh (4) an ein Ende der Adern (2) des Kabels gecrimpt wird, wobei der Kabelschuh einen Befestigungslappen (5) aufweist, der von einem Crimp-Ring (9) verlängert wird, welcher von zwei Flügeln (10, 11) gebildet ist, die das Ende umgeben, **dadurch gekennzeichnet, dass** es darin besteht, die Metalladern jenseits des Crimp-Rings des Kabelschuhs bis zu einem Klemmring (12) der Hülle (4) des Kabels lokal in Entfernung vom Kabelschuh abzuisolieren und das Crimpen der Flügel des Rings und des Klemmrings an die abisolierten Adern beziehungsweise an die Hülle des Kabels durchzuführen, während in dem Bereich zwischen den Ringen die bestimmte Menge an Harz (25) aufgebracht wird, die für die Dichtheit des Kabels sorgt.

4. Verfahren nach Anspruch 3, **dadurch gekennzeichnet, dass** das Crimpen der Flügel des Bands und das Crimpen des Klemmrings gleichzeitig durchgeführt werden.

5. Verfahren nach Anspruch 3 oder 4, **dadurch gekennzeichnet, dass** das Harz gleichzeitig mit dem Crimpen der Flügel des Rings und/oder dem Crimpen des Klemmrings aufgebracht wird.

6. Verfahren nach einem der Ansprüche 3 bis 5, **dadurch gekennzeichnet, dass** das Harz auch am Crimp-Ring (9) aufgebracht wird.

7. Verfahren nach einem der Ansprüche 3 bis 6, **dadurch gekennzeichnet, dass** im Crimp-Ring (9) an dem Bereich, in dem das Harz (25) auf die abisolierten Adern (2) des Kabels aufgebracht wird, ein bogenförmiger Ausschnitt (24) hergestellt wird.

8. Verfahren nach Anspruch 1, bei dem die Adern (51) des Kabels mit den Enden der Adern (57, 58) anderer Kabel durch Schweißen verbunden werden, um einen Spleiß herzustellen, **dadurch gekennzeichnet, dass** es darin besteht, die mechanische und elektrische Verbindung der zuvor abisolierten Kabeladern herzustellen, während die bestimmte Menge an Harz (66) auf die Verbindung der Adern aufgebracht wird, um sie in Richtung auf ihre jeweiligen Enden abzudichten.

9. Verfahren nach Anspruch 8, **dadurch gekennzeichnet, dass** gleichzeitig das Harz aufgebracht und die mechanische und elektrische Verbindung der Kabel hergestellt wird.

10. Verfahren nach einem der Ansprüche 1 bis 9, **dadurch gekennzeichnet, dass** das auf die Adern (2, 51) des Massekabels aufgebrachte Harz (25, 66) sehr kapillaraktiv, inert oder fähig ist, in situ zu polymerisieren.

11. Verfahren nach einem der Ansprüche 1 bis 10, **dadurch gekennzeichnet, dass** das Harz, wenn es nicht polymerisiert, aus einem wasserabweisenden Produkt besteht.

12. Verfahren nach einem der vorhergehenden Ansprüche, **dadurch gekennzeichnet, dass** das Harz (25, 66) gefärbt ist, um eine optische Kontrolle seines Aufbringens und seiner Verteilung zwischen den Adern zu ermöglichen.

13. Verfahren nach einem der Ansprüche 1 bis 12, **dadurch gekennzeichnet, dass** das Harz (25, 66) mithilfe eines Rohrs (22, 65) aufgebracht wird, das sich im Wesentlichen senkrecht zu den abisolierten Adern (2, 51) des Kabels erstreckt und vorzugsweise ein abgeschrägtes Ende aufweist, um sich möglichst nah an die ihm gegenüberliegende Form der Adern anzuschmiegen.
